# EUROPÄISCHE PATENTSCHRIFT

(11) **EP 2 536 495 B1**
(45) Veröffentlichungstag und Bekanntmachung des Hinweises auf die Patenterteilung: **10.04.2019**
(21) Anmeldenummer: 10705328.2
(22) Anmeldetag: 16.02.2010
(51) Int. Cl.: B01J 19/20, C10J 3/66, C10J 3/10

(54) **VERFAHREN UND VORRICHTUNG ZUR GEWINNUNG VON BRENNBAREN TREIBSTOFFEN UND GASEN AUS ORGANISCHEN STOFFEN**
METHOD AND DEVICE FOR OBTAINING COMBUSTIBLE FUELS AND GASES FROM ORGANIC MATERIALS
PROCÉDÉ ET DISPOSITIF POUR L'OBTENTION DE CARBURANTS ET GAZ COMBUSTIBLES À PARTIR DE SUBSTANCES ORGANIQUES

(43) Veröffentlichungstag der Anmeldung: 26.12.2012
(73) Patentinhaber: Gim Holding BV, 6422 RK Heerlen (NL)
(72) Erfinder: BRUECK, Gernot K., 6432 JP Hoensbroek (NL)
(74) Vertreter: Patent- und Rechtsanwälte Dr. Solf & Zapf
(86) Internationale Anmeldenummer: PCT/EP2010/051938
(87) Internationale Veröffentlichungsnummer: WO 2011/101020

(56) Entgegenhaltungen:
- EP-A1- 1 323 810
- EP-A1- 1 447 438
- EP-A1- 1 865 045
- EP-A2- 1 160 307
- WO-A1-01/68789
- DE-A1- 19 614 689
- US-A- 1 538 796
- US-A- 5 151 159
- US-A1- 2003 010 266
- US-A1- 2008 149 471

## Beschreibung

Die Erfindung betrifft ein Verfahren zur Gewinnung von brennbaren Treibstoffen und Gasen aus organischen Stoffen, wobei die organischen Stoffe unter Bildung der brennbaren Treibstoffe und Gase und unter Bildung von Kohlenstoff thermisch zersetzt werden.

Des Weiteren betrifft die Erfindung eine Vorrichtung zur Durchführung eines derartigen Verfahrens, mit einem Reaktor zur thermischen Zersetzung organischer Stoffe unter Bildung von brennbaren Treibstoffen und Gasen und unter Bildung von Kohlenstoff.

Verfahren und Vorrichtungen zur Gewinnung von brennbaren Treibstoffen und Gasen aus organischen Stoffen sind beispielsweise als seit einigen Jahren in Betrieb befindliche Anlagen zur Umsetzung von Biomaterialien in Biogas allgemein bekannt - gleichzeitig aber auch die gewaltigen Probleme, in denen die gesamte Branche steckt.

So steigt zum einen der Aufwand für derartige Verfahren in Gestalt der Preise für Pflanzen, die Fett, Kohlenhydrate und Proteine enthalten, unaufhörlich immer weiter an, so dass sich schon allein daraus die Dringlichkeit einer Steigerung der Verfahrenseffizienz ableitet. Zum anderen verbleibt noch immer ein Anteil von etwa 25 bis 35 % von nicht fermentierfähigen organischen Stoffen völlig ungenutzt. Darüber hinaus ist auch oftmals die Entsorgung von beispielsweise Kunststoffabfällen entweder mit hohem technologischen Aufwand verbunden, oder aber es wird auf diesem Sektor leider auch in hohem Maße wertvolle und nutzbare Energie durch simples Verbrennen nutzlos verschleudert.

Ein gewisser Anteil von organischen Materialien wird auch, insbesondere in Pyrolyseanlagen, unter Bildung von brennbaren Treibstoffen und Gasen und unter Bildung von Kohlenstoff thermisch zersetzt, wobei aber auch hier die Effizienz sehr zu wünschen übrig lässt und dies zudem immer nicht unerhebliche Investitionen voraussetzt. Die Qualität der so erzeugten Gase ist dabei - einerseits bedingt durch die Unterschiedlichkeit der thermisch zu zersetzenden organischen Materialien, andererseits in Abhängigkeit von der Art der jeweils gewählten Einstellungen bei der Prozessführung - oftmals sehr uneinheitlich. Der verfahrensgemäß bekanntermaßen in der Regel vermischt mit anorganischem Material, wie z. B. mit Metallen oder Salzen, anfallende Kohlenstoff muss dabei als unverwertbare Asche entsorgt werden.

Exemplarisch dafür stehen die Verfahren und Vorrichtungen in den nachfolgend genannten Dokumenten. So beschreibt das Dokument US 2008/0149471 A2 einen Pyrolyseofen und einen einstufig darin ablaufenden Prozess. Das Dokument EP 1865 045 A1 beschreibt einen Dampfreformator und einen ebenfalls einstufigen Prozess. Das Dokument US 5,151,159 A beschreibt einen Pyrolyseprozess, bei dem Kohle entsteht, die dann verbrannt wird. Das Dokument US 2003/0010266 A1 beschreibt einen zweistufigen Pyrolyseprozess mit anschließender Oxidation. Das Dokument EP 1 160 307 A2 beschreibt einen einstufigen Verschwelungsprozess. Das Dokument EP 1 447 438 A1 beschreibt eine Vierzug-Vergasung mit zwei Pyrolyseschritten: Vorvergasung und Nachvergasung. Das Dokument EP 1 323 810 A1 beschreibt einen Doppelrohrvergaser mit Rezyklierung des nicht vergasten Restmaterials. Das Dokument DE 196 14 689 A1 beschreibt eine multivalent einsetzbare Anlage zur thermischen Behandlung von Ausgangssubstanzen mit einem einzigen Reaktor. Das Dokument US 1,538,796 beschreibt eine "Multiple Unit Retort" zur Abtrennung von flüchtigen Gasen aus kohlenstoffhaltigem Material mit einer Anzahl von horizontal hintereinander angeordneten Retortensegmenten.

Ein Verfahren der eingangs genannten Art ist der WO 01/68789 A1 zu entnehmen. Dieses Dokument offenbart eine Pyrolyseeinheit, die in einer dort in Fig. 2 dargestellten Ausführung in Form eines indirekt über einen Heizmantel beheizten Schneckenförderers ausgeführt ist und an die sich eine Vergasungseinheit mit einer Oxidationszone anschließt. Feuchtes Rohmaterial, wie Biomasse oder Holzhackschnitzel, wird über eine sogenannte Trocknereinheit, in der auch eine Zuführung von Wasserdampf erfolgt, in die Pyrolyseeinheit gefördert und wird dort pyrolysiert, d. h. unter Bildung einer gasförmigen und einer Feststoff-Fraktion thermisch zersetzt. Beide Fraktionen gelangen aus der Pyrolyseeinheit in die Vergasungseinheit, insbesondere in einen Vergasungsreaktor, der von oben nach unten von einem Vergasungsmittel durchströmt wird. Dieses Vergasungsmittel wird als vorgeheizte Luft und/oder Wasserdampf beschrieben und soll eine partielle Oxidation der flüchtigen Bestandteile im Sinne einer weiteren thermischen Zersetzung bewirken. Faktisch bedeutet dies, dass die sogenannte Vergasungseinheit vom Wesen her eine weitere Pyrolyseeinheit ist. In dieser Vergasungseinheit werden Feststoffe aus der Pyrolyseeinheit vergast und der Teergehalt der eingetragenen flüchtigen Bestandteile gesenkt. Im Detail werden die dabei ablaufenden Reaktionen nicht beschrieben und erschließen sich auch nicht aus den angegebenen Reaktionstemperaturen, insbesondere deswegen nicht, weil die jeweiligen Zusammensetzungen des Vergasungsmittels und der eintretenden Gas-Feststoff-Mischung unbestimmt sind. Insbesondere wird nicht beschrieben, wie gegebenenfalls aus der Pyrolyse stammender Kohlenstoff im Vergasungsreaktor reagiert. Vielmehr zeigt Fig. 2, dass sich nicht umgesetzter Kohlenstoff auf einem Rost sammelt und - zusammen mit Asche - ein Bett ausbildet, das als Teerfilter eingesetzt werden kann. Es wird u. a. ausgeführt, dass die in Fig. 2 dargestellte Ausführung vom Prinzip her der in Fig. 1 dargestellten ersten Ausführung entspricht, wobei diese erste Ausführung eine Austragung des unverwerteten Kohle-Asche-Gemisches aus der Vergasungseinheit zeigt.

Der Erfindung liegt die Aufgabe zugrunde, auf technologisch wenig aufwändige Art ein Verfahren und eine Vorrichtung der eingangs genannten Art zu schaffen, mit denen der Verwertungsgrad der bei der Gewinnung von brennbaren Treibstoffen und Gasen eingesetzten organischen Stoffe gesteigert werden kann.

Gemäß dem Verfahren nach der Erfindung wird dies dadurch erreicht, dass der bei der thermischen Zersetzung erzeugte Kohlenstoff in einem der Zersetzung räumlich und zeitlich nachgeschalteten Syntheseprozess in Wasserdampfatmosphäre zu Kohlenmonoxid und Wasserstoff umgesetzt wird, wobei die thermische Zersetzung und der Syntheseprozess in zwei separaten technologisch hintereinander geschalteten Reaktoren, einem Zersetzungsreaktor zur thermischen Zersetzung der organischen Stoffe und einem Synthesereaktor zur Bildung des Kohlenmonoxids und des Wasserstoffs, stattfindet, und wobei das erfindungsgemäße Verfahren die Merkmale des Anspruchs 1 aufweist.

Bei der Vorrichtung nach der Erfindung wird dies dadurch erreicht, dass dem Reaktor zur thermischen Zersetzung technologisch ein Synthesereaktor zur Bildung von Kohlenmonoxid und Wasserstoff aus Wasserdampf und aus dem im Reaktor zur thermischen Zersetzung gebildeten Kohlenstoff nachgeschaltet ist, wobei die Reaktoren gasdicht voneinander getrennte Ofensektionen oder Öfen sind, die über eine gasdichte Schleuse zur Zuführung für den Kohlenstoff aus dem Reaktor zur thermischen Zersetzung in den Synthesereaktor miteinander verbunden sind, wobei der Reaktor zur thermischen Zersetzung einen Gasauslass zur Auskoppelung der in ihm entstandenen Gase mit angeschlossenem Gaskühler aufweist, und wobei die erfindungsgemäße Vorrichtung die Merkmale des Anspruchs 13 aufweist.

Mit einer derartigen Hybridanlage kann vorteilhafterweise eine bis zu 100 %-ige Umsetzung der zu zersetzenden organischen Stoffe erfolgen, wobei außerdem mit Vorteil die Erzeugung des im Synthesereaktor hergestellten wasserstoffhaltigen Gases von der Erzeugung der in der Stufe der thermischen Zersetzung entstehenden Gase getrennt werden kann. Obwohl bei der thermischen Zersetzung mit vorteilhaft hoher technologischer Flexibilität wahlweise verschiedene Materialien mit jeweils an deren chemische Zusammensetzung angepassten unterschiedlichen Temperatur-Regimen eingesetzt und dekomponiert werden können, bleibt die Syntheseeinheit davon unberührt und arbeitet immer identisch.

So kann die thermische Zersetzung der organischen Stoffe als sogenannte Flash-Pyrolyse in einem Temperaturbereich von 300 °C bis 600 °C durchgeführt werden, wobei bezogen auf 100 % Trockenmasse der organischen Stoffe etwa 75 % bis 85 % brennbare Treibstoffe und Gase und etwa 15 % bis 25 % Kohlenstoff entstehen. Wichtig zur erfindungsgemäßen vollen Nutzung der Energie der eingesetzten organischen Stoffe ist dabei die Umsetzung des Kohlenstoffs. Nimmt man z. B. Holz als zu zersetzende organische Substanz bzw. als Energielieferanten, welches einen Heizwert von etwa 18 MJ/kg der Trockensubstanz besitzt, dann machen 20 % Restkohlenstoff mit einem Heizwert von etwa 34 MJ/kg immerhin ca. 38 % der dem Holz immanenten Energie aus, die im Vergleich mit einem Verfahren ohne Synthesestufe erfindungsgemäß mehr genutzt werden können.

Eine andere Möglichkeit besteht - wenn eine hohe Wasserstoffausbeute gewünscht ist - darin, die thermische Zersetzung der organischen Stoffe als sogenannte Monocarbon-Thermolyse in einem Temperaturbereich von 650 °C bis 800 °C durchzuführen, wobei bezogen auf 100 % Trockenmasse der organischen Stoffe mehr als 20 % Kohlenstoff - gemeinsam mit CO, H₂, CH₄ - gebildet wird, was dann für die Synthesereaktion zur Verfügung steht, wobei die Zusammensetzung von der Art des Eingangsmaterials und dessen Feuchtigkeit abhängt.

Hierbei ist zu beachten, dass die Menge des bei der thermischen Zersetzung entstehenden Kohlenstoffs von der Temperatur abhängt; je höher diese ist, umso mehr Kohlenstoff wird freigesetzt, weil dieser, wie nachfolgend noch im Detail gezeigt wird, an den thermolytischen Schnittstellen der polymeren organischen Moleküle entsteht. Je kurzkettiger aufgrund einer höher gewählten Temperatur die Schnittstücke sind, umso mehr elementarer Kohlenstoff kann entstehen.

Es ist dabei ohne Verfahrensnachteile auch möglich, dass die thermisch zu zersetzenden organischen Stoffe Bestandteile enthalten, aus denen bei der thermischen Zersetzung anorganische Ascheprodukte entstehen. Auch können während der thermischen Zersetzung der organischen Stoffe dem Prozess insbesondere in Wasser gelöste funktionelle Zusätze, wie Salze und Salzbildner, beispielsweise Phosphorsäure oder Kalilauge, zugeführt werden - so um z. B. nitrose Gase als Ammoniumphosphate oder Schwefeloxide als Kaliumsulfat zu binden.

Der Erfindung liegt dabei die Erkenntnis zugrunde, dass eine Kombination von thermischer Zersetzung und Synthese in einem einzigen Reaktorraum zu Problemen führt. Während beispielsweise eine Thermolyse abläuft, entstehen um die sich zersetzenden Partikel der organischen Stoffe herum expandierende Gaswolken, die den für eine Umsetzung zu Wasserstoff und Kohlenmonoxid erforderlichen Wasserdampf gewissermaßen vom Reaktionsort wegdrücken würden, so dass kein Wassermolekül an den Kohlenstoff gelangt. Außerdem verbleibt bei einer Thermolyse - wie von der Herstellung von Aktivkohle bekannt - auch immer ein stabiles Kohlenstoffgerüst im entstehenden Kohlenstoff, so dass hier die Oberfläche zwar theoretisch groß, den Wassermolekülen aber nur in begrenztem Maße zugänglich ist, so dass keine vollständige Umsetzung erfolgen kann.

Ein wichtiger Schritt zur Vollnutzung der in den zu zersetzenden organischen Stoffen enthaltenen Energie ist auch die Aufteilung der Hybridvorrichtung in die Stufe der Zersetzung mit dem o. g. mittleren oder mit dem o. g. höher liegenden, aber gegenüber der Temperatur der Synthesestufe, die - wegen der hohen Reinheit der Kohle und auch wegen der gegebenenfalls vorhandenen Präsenz chemisch inaktiver anorganischer Stoffe - als Hochtemperaturprozess im Temperaturbereich von 850 °C bis 1000 °C durchgeführt wird, vergleichsweise niedrigeren Temperaturbereich.

Der CO/H₂-Produktion kann in einem weiteren Reaktor eine Wassergas-Shift-Reaktion nachgeschaltet werden, womit bei Temperaturen zwischen 250 °C und 450 °C an einem Eisen(III)-oxid Katalysator das Kohlenmonoxid in einem exothermen Prozess in Wasserdampf-Atmosphäre zu Kohlendioxid umgewandelt wird, wobei sich die Wasserstoffmenge etwa verdoppelt.

Das erfindungsgemäße Verfahren mit dem Zersetzungs- und dem Syntheseprozess kann, obwohl anaerob und jeweils als endotherme Reaktion - also nicht autotherm - geführt, in der Gesamtbilanz mit hoher Energieeffizienz realisiert werden, da einerseits die für Zersetzung und Synthese benötigte Energie zumindest zu mehr als 80 %, vorzugsweise zu mehr als 95 %, durch Verbrennung der aus den organischen Stoffen gewonnenen brennbaren Treibstoffe und Gase und/oder auch durch Rekuperation der im Wassergas-Shift-Prozess entstehende Wärme bereitgestellt werden kann, denn nur bei einer ersten oder bei einer eventuell nach Stillstandszeiten wiederholten Inbetriebnahme der erfindungsgemäßen Vorrichtung ist ein einmaliger Energieinput, beispielsweise mit extern zugeführtem verbrennendem Heizgas, notwendig. Im stationären Zustand kann die Wärme zu 100 % prozessimmanent bereitgestellt werden. Außerdem gelangt der Kohlenstoff aus der Stufe der Zersetzung der organischen Stoffe bevorzugt unmittelbar - also ohne Abkühlung und Zwischenlagerung, d. h. schon mit der in der Zersetzungsstufe herrschenden Reaktionstemperatur - in den Synthesereaktor, so dass in der Synthesestufe nur noch der Differenzbetrag an Energie zum Erreichen der dort maßgeblichen Temperatur aufzuwenden ist.

In den Reaktoren der erfindungsgemäßen Vorrichtung, insbesondere in dem Reaktor zur thermischen Zersetzung, kann vorzugsweise eine Förderung des Gutes mittels Förderschnecken erfolgen. Hierbei können in die Schnecken integrierte Spachtel- und/oder Rolleinheiten das organische Material sehr fein über die Ofenunterseite verteilen, so dass alle Partikel über Kontaktwärme aus der Reaktorwandung direkt auf eine optimale Flash-Temperatur von beispielsweise ca. 475 °C gebracht werden können. Dahinter angebrachte Schabereinheiten können sodann den Boden bzw. die Reaktorwandwandung von Anhaftungen befreien und ihn frei für den folgenden Direktkontakt mit den organischen Stoffen machen. Außerdem können mit einem Rollensystem an der Schnecke gleichzeitig auch die entstehenden Kohlenstoffagglomerate aufgebrochen werden, so dass nur noch Kohlenstaub, in der Regel vermischt mit anorganischem Material, der Austragungsstelle aus dem Reaktor zugeführt wird.

Weitere vorteilhafte Ausgestaltungsmerkmale und Vorteile der Erfindung sind in der nachfolgenden Beschreibung und in den Unteransprüchen enthalten.

Anhand eines bevorzugten, in den beiliegenden Zeichnungen dargestellten Ausführungsbeispiels des Verfahrens und zwei bevorzugten konstruktiven Varianten für einen Reaktor der erfindungsgemäßen Vorrichtung wird die Erfindung näher erläutert. Dabei zeigen:
- Fig. 1: ein technologisches Schema einer bevorzugten Ausführung einer erfindungsgemäßen Vorrichtung zur Veranschaulichung des erfindungsgemäßen Verfahrens,
- Fig. 2: eine schematische Darstellung der Interaktion von Wasserdampf mit Partikeln eines sich im gleichen Reaktionsraum thermisch zersetzenden organischen Stoffes,
- Fig. 3: eine Darstellung der thermischen Zersetzung eines unverzweigten Alkan-Kettenmoleküls bei vergleichsweise höherer Temperatur,
- Fig. 4: eine Darstellung der thermischen Zersetzung eines unverzweigten Alkan-Kettenmoleküls bei vergleichsweise niedrigerer Temperatur,
- Fig. 5: eine Querschnittsdarstellung einer ersten bevorzugten Ausführung eines erfindungsgemäß bei der thermischen Zersetzung von organischen Stoffen einsetzbaren Reaktors,
- Fig. 6 bis 8: vergrößerte Details der Darstellung in Fig. 5 bei verschiedenen Arbeitsstellungen einer Förderschnecke im Reaktor zur thermischen Zersetzung,
- Fig. 9: eine Querschnittsdarstellung einer weiteren bevorzugten Ausführung eines erfindungsgemäß bei der thermischen Zersetzung von organischen Stoffen einsetzbaren Reaktors,
- Fig. 10: eine vergrößerte Einzeldarstellung einer Baugruppe des in Fig. 9 dargestellten Reaktors zur thermischen Zersetzung.

Gemäß einem Verfahren nach der Erfindung wird in einer erfindungsgemäßen Anlage zur Gewinnung von brennbaren Treibstoffen und Gasen ein organischer feuchtigkeitshaltiger Stoff 1 - oder auch ein Stoffgemisch - in einem beheizten Trichter 2 auf einen gewünschten Gehalt an Trockensubstanz eingestellt.

Als organische Stoffe 1 können dabei Pflanzenreste, wie Holz oder Kompost, Biomasse, Hausmüll, Kunststoffabfälle, Klärschlämme, Fleischabfälle, Altautoreifen und dergleichen mehr eingesetzt werden. Die zur Bildung der brennbaren Treibstoffe und Gase eingesetzten organischen Stoffe können dabei 5 % bis 50 %, vorzugsweise 15 % bis 20 %, Feuchtigkeit enthalten, die bevorzugt durch die der thermischen Zersetzung vorgeschaltete Trocknung eingestellt wird. Die thermisch zu zersetzenden organischen Stoffe 1 können dabei auch Bestandteile enthalten, aus denen bei der thermischen Zersetzung anorganische Ascheprodukte entstehen.

Nicht dargestellt ist dabei in Fig. 1, dass der zur Bildung der brennbaren Treibstoffe und Gase eingesetzte organische Stoff 1 bzw. die organischen Stoffe 1 vor der Zersetzung und Trocknung zerkleinert, insbesondere auf mittlere Partikelgrößen im Bereich von 2 mm bis 5 mm zerkleinert, werden sollte(n), wobei vorzugsweise eine Abmessung in einer räumlichen Dimension der Partikel (Länge, Breite, Höhe) kleiner sein sollte als 100 µm. Dadurch weisen die Partikel ein für die Zersetzungsreaktion und für - im Sinne des Wärmeübergangs - den thermischen Angriff optimales Verhältnis von Oberfläche zu Volumen auf.

Aus dem Trichter 2 fällt der organische Stoff 1 in eine Schleuse 3, die in der Zeichnung exemplarisch als Zellradschleuse dargestellt ist, und gelangt über die Öffnung 4 in den Innenraum des Reaktors 5 für die Zersetzung. Die Schleuse 3 schließt dabei den Reaktor auch luftdicht zur Materialzuführung hin ab. In dem Reaktor 5 wird die thermische Zersetzung des organischen Stoffes 1 als anaerober Prozess geführt, wobei der organische Stoff 1 auch insbesondere unter Schutzgas in den Reaktor 5 eingebracht werden können. Innerhalb des Reaktors 5 für die Zersetzung bewegt eine sich axial erstreckende Förderschnecke 6 das Material kontinuierlich bis zur Austragsöffnung 8, welche wiederum in einer gasdichten Schleuse 9, insbesondere einer Zellradschleuse, mündet.

Der Reaktor 5 für die Zersetzung verfügt auch über eine Zuführung 7, über die Wasser, gegebenenfalls mit darin gelösten funktionellen Zusätzen, zugeführt werden kann.

Die Förderschnecke 6 weist immer Querriegel auf, die längs zum Gehäuse des Zersetzungsreaktors 5 verlaufen. Hierfür reichen zunächst einfache Kratz- und Wenderiegel - wie der in Fig. 5 mit dem Bezugszeichen 62 bezeichnete Riegel - wobei aber auch Riegel mit weiteren Funktionen hinzukommen können, wie auch den nachfolgend noch beschriebenen Fig. 5 bis 10 zu entnehmen ist.

Bei beliebig einstellbaren Temperaturen, beispielsweise im Temperaturbereich zwischen 300 °C und 600 °C, wird der organische Stoff im Reaktor 5 dann thermisch zersetzt, insbesondere einer Thermolyse unterzogen. Die beschriebene Ausgestaltung der Förderschnecke 6 erlaubt neben Hochtemperaturthermolysen auch die Durchführung der bereits erwähnten Flash-Pyrolysen. Bei einer solchen Quasi-Flash-Pyrolyse wird in einem Mitteltemperatur-Prozess, vorzugsweise bei ca. 475 °C, das organische Material 1 unter Sauerstoffausschluss sehr schnell erhitzt. Hierbei werden insbesondere kleine Partikel bei sehr hohen Aufheiz- und Wärmeübertragungsraten zersetzt, wobei üblicherweise etwa 60 % bis 70 % (dann bei Raumtemperatur) flüssige Produkte als brennbare Treibstoffe entstehen, sowie zusätzlich jeweils noch etwa 10 % bis 20 % brennbares Gas und etwa 15 % bis 25 % Restkohlenstoff, bezogen auf 100 % Trockensubstanz der Organik (organischer Stoff 1). Der Kohlenstoff mischt sich mit gegebenenfalls vorhandenem oder sich bildendendem anorganischen Material, wie z. B. Metallen oder Salzen.

Die thermische Zersetzung der organischen Stoffe 1 kann auch als sogenannte Monocarbon-Thermolyse in einem Temperaturbereich von 650 °C bis 800 °C erfolgen, wobei bezogen auf 100 % Trockenmasse der organischen Stoffe 1 nur mehr CO, H2, CH4 und Kohlenstoff entstehen.

Das entstandene Gas wird am Gasauslass 11 ausgekoppelt und gelangt in einen Gaskühler 12, in dem es in einer Kühlschlange 13 beispielsweise auf eine für eine später zum Einsatz des Gases zur Verstromung geeignete Temperatur von 50 °C herunter gekühlt wird. Flüssige Anteile kondensieren aus und werden im Behälter 14 gesammelt. Hieraus können die flüssigen Brennstoffe sowie Restwasser über einen Auslass 15 abgezogen werden.

Das Gas strömt dann in eine Gaswäsche 16. Bei dieser Gaswäsche 16 der durch die thermische Zersetzung entstandenen Gase können als Waschflüssigkeiten Öle, insbesondere Pflanzenöle, vorzugsweise Rapsöl, eingesetzt werden. Rapsöl besitzt eine besonders gute Fähigkeit, Teere zu binden. Die mit Feststoff, insbesondere mit Kohlenstoff, beladene Waschflüssigkeit wird über einen Auslass 19 abgesaugt und kann als Eingangsmaterial dem Prozess der thermischen Zersetzung der organischen Stoffe 1 zugeführt werden. Dies kann insbesondere dann geschehen, wenn sich im Reaktor derart viel Kohlenstaub gebildet hat, dass die Viskosität so stark angestiegen ist, dass das Gas nur noch begrenzt die Waschflüssigkeit durchlaufen kann.

Das gereinigte Gas wird mittels einer Pumpe 17 abgesaugt und in eine Gasversorgungsanlage 18 gedrückt, worin sich Gas-Sensoren und Volumenzähler befinden.

Die Mischung aus reinem Kohlenstoff und anorganischem Material gelangt über die bereits erwähnte gasdichte Schleuse 9 unmittelbar in einen Synthesereaktor 10. Dadurch, dass die Reaktoren 5, 10 übereinander angeordnet sind, kann der Kohlenstoff dabei auch unter der Wirkung seines Eigengewichts aus dem Reaktor 5 zur thermischen Zersetzung in den Synthesereaktor 10 fließen. Die Förderenergie wird dadurch gering gehalten.

Im Synthesereaktor 10 wird der bei der Zersetzung erzeugte Kohlenstoff in einem räumlich und zeitlich der Zersetzung nachgeschalteten Syntheseprozess in Wasserdampfatmosphäre bei Temperaturen im Bereich von 850 °C bis 1000 °C zu Kohlenmonoxid und Wasserstoff umgesetzt. Der zur Synthese notwendige Wasserdampf wird dabei über eine Zuführungsleitung 20 eingesprüht.

Mit einer im Inneren des Synthesereaktors 10 angeordneten Förderschnecke 21 wird der Kohlenstoff kontinuierlich gefördert, in der Kammer verwirbelt und bei der Synthesereaktion verbleibendes anorganisches Material einem Auslass 22 zugeführt. Hier wird dieses als Asche oder Restmüll dann über eine weitere Zellradschleuse 23 in einen Aschekasten 24 geleitet.

Das entstandene CO/H₂-Gasgemisch wird am Gasauslass 25 ausgekoppelt und dann in einem Kühler 26 herunter temperiert. Eventuell vorhandenes Restwasser aus nicht umgesetztem Wasserdampf wird dabei abgeschieden und über einen Wasserauslass 27 entnommen.

Aus dem Kühler 26 strömt das Gas in einen Gaswäscher 28 und wird dort von Reststaub befreit. Ein Sumpf 29 des Gaswäschers 28 wird bei einer Überladung mit Staub dann über die Sumpfabsaugung 30 abgesaugt, wobei die Flüssigkeit auch wieder dem Reaktor 5 zur thermischen Zersetzung zugeführt werden kann.

Aus dem Gaswäscher 28 wird das Gasgemisch wird über eine Pumpe 31 abgesaugt, im Gasstrom mit Hilfe von Sensoren 32 kontrolliert und dann in eine Gasleitung 33 gedrückt.

Optional kann dann dieses - unabhängig von der Gaszusammensetzung, die das aus dem Zersetzungsreaktor 5 austretende Gas hat - vorteilhafterweise immer identische Gasgemisch über einen Shift-Reaktor 34 für das Wassergas weiter behandelt werden, indem in dem Shift-Reaktor 34 bei Zuführung von Wasserdampf an Eisen(III)-oxid-Katalysatoren 35 bei Temperaturen im Bereich von 250 °C bis 450 °C das Kohlenmonoxid in Kohlendioxid umgewandelt wird, wobei zusätzlich Wasserstoff entsteht: Bei kompletter Umsetzung des CO in CO₂ verdoppelt sich die Wasserstoffproduktion.

Das im Gasgemisch enthaltene Kohlendioxid kann in einer weiteren, optional vorhandenen Kälteeinheit 38, welche z. B. mit flüssigem Stickstoff als Kühlmittel gefüllt ist, verflüssigt werden, indem es durch eine Kühlschlange 39 geführt und dabei auf unter - 60 °C abgekühlt wird. Das flüssige CO₂ fließt bei einem Druck von über 6 bar danach in das Auffanggefäß 41 und kann von dort über den Auslass 42 entnommen werden. Das reine Wasserstoffgas steht dann in der Gasleitung 40 zur Verfügung.

In Fig. 2 ist dargestellt, wie Wasserdampf 45 von einem sich thermisch zersetzenden organischen Partikel 43 abgehalten wird, da permanent Zersetzungsgas 44 aus dem Partikel 43 herausströmt. Die Figur veranschaulicht somit, dass es - wie bereits oben ausgeführt wurde - technologisch unvorteilhaft ist, thermische Zersetzung und Synthese in einem einzigen Reaktor durchzuführen, weil keine vollständige Umsetzung der organischen Stoffe 1 erfolgen kann. Mit der erfindungsgemäßen Hybridanlage kann stattdessen organisches Material vorteilhafterweise zu 100 % in brennbare Treibstoffe und Gase umgesetzt werden.

In Fig. 3 und 4 wird modellhaft an einem Alkan dargestellt, wie die Erzeugung des reinen Kohlenstoffs aus einem organischen Stoff 1 vorstellbar ist. Wie zunächst Fig. 3 zeigt, greift die Wärmeenergie 46 eine C-C-Bindung 47 an und trennt die Kohlenwasserstoffkette 48 auf. Dabei entstehen freie H-C-H-Radikale 50 und längere radikalische Teilstücke 49, die den H-C-H-Radikalen 50 den Wasserstoff entreißen und sich damit wieder zu Molekülen vervollständigen. Exemplarisch ist diesbezüglich in Fig. 3 Äthan mit dem Bezugszeichen 51 bezeichnet. Dabei entsteht der von Wasserstoff befreite reine Kohlenstoff 52 als Residuum.

Gemäß Fig. 4 ist der Hitzeangriff (Wärmeenergie 53) auf die Molekülkette 54 geringer, da der Prozess der thermischen Zersetzung bei vergleichsweise niedrigerer Temperatur durchgeführt wird. Dabei entstehen einerseits weniger, aber längere Molekülteilstücke 55 und daraus längere Moleküle - exemplarisch ist diesbezüglich in Fig. 4 Propan mit dem Bezugszeichen 56 bezeichnet - sowie aber auch eine geringere Anzahl von H-C-H-Radikalen und damit auch weniger reiner Kohlenstoff 58.

Durch Fig. 5 bis 10 werden einige konstruktive Details der erfindungsgemäßen Vorrichtung veranschaulicht, denen ebenfalls eigenständige erfinderische Bedeutung zugemessen wird und die der Tatsache Rechnung tragen, dass die thermische Zersetzung der organischen Stoffe und der Syntheseprozess als endotherme Prozesse verlaufen, wobei die dazu benötigte Energie allotherm dem Prozess zugeführt wird, d. h. dass sie insbesondere indirekt über Wände der Reaktoren 5, 10 oder alternativ oder zusätzlich auch über einen durch beispielsweise in Heizschlangen jeweils durch den Reaktionsraum geführten Wärmeträger eingekoppelt wird.

Die Reaktoren 5, 10 der erfindungsgemäßen Vorrichtung können bevorzugt Rohröfen sein, in denen Förderschnecken 6, 21 angeordnet sind. Alternativ könnten als Reaktoren 5, 10 aber auch Drehrohröfen eingesetzt werden, wobei während der thermischen Zersetzung und des Syntheseprozesses die organischen Stoffe 1 und der Kohlenstoff durch Ofendrehung kontinuierlich gefördert werden.

Insbesondere kann eine Verbesserung im Sinne einer Intensivierung der Reaktion der thermischen Zersetzung durch eine Veränderung der innen im Zersetzungsreaktor 5 (in Fig. 5 mit dem Bezugszeichen 62 bezeichnet) liegenden Förderschnecke (in Fig. 5 mit dem Bezugszeichen 60 bezeichnet) herbeigeführt werden. Diese Förderschnecke 60 weist zunächst - wie bereits erwähnt - Kratz- und Wenderiegel 62 auf. Es handelt sich dabei um sich zumindest bereichsweise längs zu einem Gehäuse des Reaktors 5 erstreckende, insbesondere im Querschnitt etwa trapezförmige, Querriegel, die derart geformt und angeordnet sind, dass sie die organischen Stoffe 1, die anorganischen Stoffe und/oder den Kohlenstoff bei einer Bewegung durch den Reaktor 5 umwenden, gegebenenfalls auch verwirbeln und/oder von einer Wandung 59 des Reaktors 5 abkratzen.

Zur erwähnten Verbesserung können - wie aus Fig. 5 bis 8 hervorgeht - an der Schnecke 60 zusätzlich noch Aufpressriegel 61 angebracht werden, die in ihren verschiedenen möglichen Arbeitsstellungen in Fig. 6 bis 8 auch mit den Bezugszeichen 64, 66 und 69 bezeichnet sind. Es handelt sich dabei bevorzugt, wie die Zeichnung veranschaulicht, um sich längs zu einem Gehäuse des Reaktors 5 erstreckende, insbesondere flügelartige, im Querschnitt etwa sichelförmige, schräg zu Radialstrahlen R durch den Reaktor 5 angeordnete Längsriegel, die derart geformt und angeordnet sind, dass sie die organischen Stoffe 1, die anorganischen Stoffe und/oder den Kohlenstoff bei einer Bewegung durch den Reaktor 5 in einer einige Millimeter dicken Schicht auf der Wandung des Reaktors 5 verteilen und an die Wandung 59 des Reaktors 5 andrücken.

Im Detail zeigt hierzu die Figurenfolge 6 bis 8, dass das Material (in Fig. 6 mit dem Bezugszeichen 65 und in Fig. 7 mit 68 bezeichnet) des organischen Stoffes 1, das auf einer unteren Innenwand 63 der Reaktors 5 liegt, vom Aufpressriegel 64 aufgenommen und bei der Drehbewegung der Förderschnecke 60 als dünne Schicht 67 in direkten Kontakt mit der heißen Gehäusefläche 63 gebracht wird. Erreicht der Anpressriegel dann die Stellung 69 (Fig. 8), wird das gesamte Material 71 in einer dünnen Schicht auf die heiße Fläche 70 gepresst und verdampft bzw. zersetzt sich im Direktkontakt mit der Wand sehr spontan und in wenigen Sekunden.

Wie des Weiteren Fig. 9 und 10 zeigen, können an der Schnecke (hier mit dem Bezugszeichen 73 bezeichnet) neben Abkratz- und Wenderiegeln (hier mit dem Bezugszeichen 74 bezeichnet) auch Anpressrollen 75 angebracht sein. Es handelt sich dabei vorzugsweise um sich längs zum Gehäuse des Reaktors 5 erstreckende Längsriegel, die als in radialer Richtung frei bewegliche Rollen ausgebildet und derart an der Förderschnecke 73 befestigt und ausgeführt sind, dass sie die organischen, anorganischen Stoffe und/oder den Kohlenstoff in einer einige Millimeter dicken Schicht an die Wandung 72 des Reaktors 5 andrücken und durch ein Zerwalzen auf der Wandung des Reaktors 5 zerkleinern. Solche Anpressrollen 75 können leichter auf stark kohäsiv ausgeprägte Formstücke anorganischen Materials reagieren und vermeiden somit auch Verklemmungen. Weiterhin walzen diese Rollen 75 den entstandenen Kohlenstoff klein. Um ihre Funktion zu erfüllen, sollten die Rollen (in Fig. 10 mit dem Bezugszeichen 77 bezeichnet) eine Eigenschwere haben und in einem Führungsriegel 76 derart an der Schnecke angebracht sein, dass die Achse 78 der Rolle sich frei in einer Aussparung (Langloch 79) des Führungsriegels 76 bewegen kann.

## Patentansprüche

1. Verfahren zur Gewinnung von brennbaren Treibstoffen und Gasen aus organischen Stoffen (1), wobei die organischen Stoffe (1) unter Bildung der brennbaren Treibstoffe und Gase und unter Bildung von Kohlenstoff thermisch zersetzt werden, wobei
der bei der thermischen Zersetzung im Innenraum eines Zersetzungsreaktors (5) erzeugte Kohlenstoff in einem der Zersetzung nachgeschalteten Syntheseprozess in einem Synthesereaktor (10) in Wasserdampfatmosphäre zu Kohlenmonoxid und Wasserstoff umgesetzt wird, wobei die thermische Zersetzung als anaerober Prozess durchgeführt wird, wobei eine bei der thermischen Zersetzung der organischen Stoffe (1) entstandene Mischung aus reinem Kohlenstoff und anorganischem Material über eine gasdichte Schleuse (9) aus dem Zersetzungsreaktor unmittelbar - ohne Abkühlung und Zwischenlagerung - in den Synthesereaktor (10) gelangt und ein bei der Zersetzung im Zersetzungsreaktor (5) entstehendes Gas über einen Gasauslass (11) aus dem Zersetzungsreaktor (5) ausgekoppelt und separat weiterbehandelt wird, wobei der bei der thermischen Zersetzung der organischen Stoffe (1) im Zersetzungsreaktor (5) erzeugte Kohlenstoff in dem der Zersetzung räumlich und zeitlich nachgeschalteten Syntheseprozess in der Wasserdampfatmosphäre in einem Temperaturbereich von 850 °C bis 1000 °C im Synthesereaktor (10) anaerob umgesetzt wird, wobei die thermische Zersetzung der organischen Stoffe und der Syntheseprozess als endotherme Prozesse verlaufen und die dazu benötigte Energie allotherm dem Prozess zugeführt wird, indem sie indirekt über Wände der Reaktoren (5, 10) und/oder über einen durch in Heizschlangen geführten Wärmeträger in den jeweiligen Reaktionsraum eingekoppelt wird, und wobei als Reaktoren (5, 10) gasdicht voneinander getrennte Ofensektionen oder Öfen verwendet werden.

2. Verfahren nach Anspruch 1,
**dadurch gekennzeichnet, dass** als Reaktoren (5, 10) Rohröfen verwendet werden.

3. Verfahren nach Anspruch 1 oder 2,
**dadurch gekennzeichnet, dass** während der thermischen Zersetzung und des Syntheseprozesses die organischen Stoffe (1) und der Kohlenstoff, insbesondere mit Hilfe von Förderschnecken (6, 21, 60, 73) und/oder durch Ofendrehung, kontinuierlich gefördert werden.

4. Verfahren nach einem der Ansprüche 1 bis 3,
**dadurch gekennzeichnet, dass** als organische Stoffe (1) zur Bildung der brennbaren Treibstoffe und Gase Pflanzenreste, wie Holz oder Kompost, Biomasse, Hausmüll, Kunststoffabfälle, Klärschlämme, Fleischabfälle, Altautoreifen und dergleichen eingesetzt werden, wobei insbesondere die zur Bildung der brennbaren Treibstoffe und Gase eingesetzten organischen Stoffe (1) 5 % bis 50 %, vorzugsweise 15 % bis 20 %, Feuchtigkeit enthalten, die bevorzugt durch eine der thermischen Zersetzung vorgeschaltete Trocknung eingestellt wird und wobei insbesondere die zur Bildung der brennbaren Treibstoffe und Gase eingesetzten organischen Stoffe (1) vor der Zersetzung zu Partikeln, insbesondere mit einer mittleren Partikelgröße im Bereich von 2 mm bis 5 mm, zerkleinert werden, wobei vorzugsweise eine Abmessung der Partikel in einer räumlichen Dimension der Partikel kleiner ist als 100 µm.

5. Verfahren nach einem der Ansprüche 1 bis 4,
**dadurch gekennzeichnet, dass** während der thermischen Zersetzung der organischen Stoffe (1) dem Prozess funktionelle Zusätzezugeführt werden.

6. Verfahren nach einem der Ansprüche 1 bis 5,
**dadurch gekennzeichnet, dass** in dem Syntheseprozess der gesamte bei der thermischen Zersetzung erzeugte Kohlenstoff umgesetzt wird, wobei insbesondere nur bei der Zersetzung entstandene anorganische Ascheprodukte als Restmüll abgeführt werden.

7. Verfahren nach einem der Ansprüche 1 bis 6,
**dadurch gekennzeichnet, dass** die durch die thermische Zersetzung entstandenen brennbaren Treibstoffe und Gase und das bei dem Syntheseprozess entstandene Kohlenmonoxid-Wasserstoff-Gasgemisch separat weiterbehandelt werden, indem sie jeweils kondensiert und/oder einer Gaswäsche (16, 28) unterzogen werden, wobei insbesondere bei einer Gaswäsche (16) der durch die thermische Zersetzung entstandenen Gase als Waschflüssigkeiten Öle, insbesondere Pflanzenöle, vorzugsweise Rapsöl, eingesetzt werden und wobei insbesondere nach einer Gaswäsche (16) der durch die thermische Zersetzung entstandenen Gase und/oder des Kohlenmonoxid-Wasserstoff-Gemischs eine mit Feststoff, insbesondere mit Kohlenstoff, beladene Waschflüssigkeit als Eingangsmaterial dem Prozess der thermischen Zersetzung der organischen Stoffe (1), insbesondere zur Erhöhung von deren Fließfähigkeit, zugeführt wird.

8. Verfahren nach einem der Ansprüche 1 bis 7,
**dadurch gekennzeichnet, dass** das bei dem Syntheseprozess entstandene Kohlenmonoxid in einem Wassergas-Shift-Prozess in einem Temperaturbereich von 250 °C bis 450 °C mit weiterem Wasserdampf katalytisch zu Kohlendioxid und weiterem Wasserstoff umgesetzt wird, wobei insbesondere das in dem Wassergas-Shift-Prozess entstandene Kohlendioxid, insbesondere durch Abkühlung auf unter - 60 °C, von dem Wasserstoff abgetrennt wird.

9. Verfahren nach einem der Ansprüche 1 bis 8
**dadurch gekennzeichnet, dass** die organischen Stoffe (1) unter Schutzgas in den Prozess der thermischen Zersetzung eingebracht werden.

10. Verfahren nach einem der Ansprüche 1 bis 9,
**dadurch gekennzeichnet, dass** die thermische Zersetzung der organischen Stoffe (1) als Flash-Pyrolyse in einem Temperaturbereich von 300 °C bis 600 °C, insbesondere bei etwa 475 °C erfolgt, wobei bezogen auf 100 % Trockenmasse der organischen Stoffe etwa 75 % bis 85 % brennbare Treibstoffe und Gase und etwa 15 % bis 25 % Kohlenstoff entstehen.

11. Verfahren nach einem der Ansprüche 1 bis 9,
**dadurch gekennzeichnet, dass** die thermische Zersetzung der organischen Stoffe (1) als Monocarbon-Thermolyse in einem Temperaturbereich von 650 °C bis 800 °C erfolgt, wobei bezogen auf 100 % Trockenmasse der organischen Stoffe überwiegend CO, H₂, CH₄ und Kohlenstoff entsteht.

12. Verfahren nach einem der Ansprüche 1 bis 11,
**dadurch gekennzeichnet, dass** die für die thermische Zersetzung der organischen Stoffe (1) und für den Syntheseprozess benötigte Energie zumindest zu mehr als 80 %, vorzugsweise zu mehr als 95 %, durch Verbrennung der aus den organischen Stoffen (1) gewonnen brennbaren Treibstoffe und Gase und/oder durch in einem Wassergas-Shift-Prozess entstehende Wärme bereitgestellt wird.

13. Vorrichtung zur Durchführung eines Verfahrens nach einem der Ansprüche 1 bis 12, mit einem Reaktor (5) zur thermischen Zersetzung organischer Stoffe (1) unter Bildung von brennbaren Treibstoffen und Gasen und unter Bildung von Kohlenstoff, wobei dem Reaktor (5) zur thermischen Zersetzung technologisch ein Synthesereaktor (10) zur Bildung von Kohlenmonoxid und Wasserstoff aus Wasserdampf und aus dem im Reaktor (5) zur thermischen Zersetzung gebildeten Kohlenstoff nachgeschaltet ist, wobei die Reaktoren (5, 10) gasdicht voneinander getrennte Ofensektionen oder Öfen sind, die über eine gasdichte Schleuse (9) zur Zuführung für den Kohlenstoff aus dem Reaktor (5) zur thermischen Zersetzung in den Synthesereaktor (10) miteinander verbunden sind, wobei der Reaktor (5) zur thermischen Zersetzung einen Gasauslass (11) zur Auskoppelung der in ihm entstandenen Gase mit angeschlossenem Gaskühler (12) aufweist, wobei die Reaktoren (5, 10) indirekt über ihre Wände und/oder durch in Heizschlangen geführte Wärmeträger im jeweiligen Reaktionsraum beheizbar sind.

14. Vorrichtung nach Anspruch 13,
**dadurch gekennzeichnet, dass** die Reaktoren (5, 10) übereinander angeordnet sind, so dass der Kohlenstoff unter der Wirkung seines Eigengewichts aus dem Reaktor (5) zur thermischen Zersetzung in den Synthesereaktor (10) fließen kann.

15. Vorrichtung nach Anspruch 13 oder 14,
**dadurch gekennzeichnet, dass** mindestens in einem Reaktor (5, 10) mindestens eine sich axial erstreckende Förderschnecke (6, 21, 60, 73) angeordnet ist, die einerseits die organischen Stoffe (1), anorganische Stoffe und/oder den Kohlenstoff durch den Reaktor (5, 10) bewegt und andererseits von den Wandungen (59) des Reaktors (5, 10) abkratzt und umwälzt, wobei insbesondere die mindestens eine Förderschnecke (6, 21, 60, 73), vorzugsweise in dem Reaktor (5) zur thermischen Zersetzung, sich zumindest bereichsweise längs zu einem Gehäuse des Reaktors (5) erstreckende, insbesondere im Querschnitt etwa trapezförmige, Querriegel (62) aufweist, die derart geformt und angeordnet sind, dass sie die organischen Stoffe (1), die anorganischen Stoffe und/oder den Kohlenstoff bei einer Bewegung durch den Reaktor (5) umwenden, verwirbeln und/oder von einer Wandung (59) des Reaktors (5) abkratzen, und/oder wobei die mindestens eine Förderschnecke (6, 21, 60, 73), vorzugsweise in dem Reaktor (5) zur thermischen Zersetzung, sich längs zu einem Gehäuse des Reaktors (5) erstreckende, insbesondere flügelartige, im Querschnitt etwa sichelförmige, schräg zu Radialstrahlen durch den Reaktor angeordnete Längsriegel (61, 64, 66, 69) aufweist, die derart geformt und angeordnet sind, dass sie die organischen Stoffe (1), die anorganischen Stoffe und/oder den Kohlenstoff bei einer Bewegung durch den Reaktor (5) in einer einige Millimeter dicken Schicht (67) auf der Wandung des Reaktors verteilen und an die Wandung (59, 63) des Reaktors (5) andrücken, und/oder wobei die mindestens eine Förderschnecke (6, 21, 60, 73), vorzugsweise in dem Reaktor (5) zur thermischen Zersetzung, sich längs zu einem Gehäuse des Reaktors (5) erstreckende Längsriegel aufweist, die als in radialer Richtung frei bewegliche Anpressrollen (75) ausgebildet und derart an der Förderschnecke (6, 21, 60, 73) befestigt und ausgeführt sind, dass sie die organischen Stoffe (1), die anorganischen Stoffe und/oder den Kohlenstoff in einer einige Millimeter dicken Schicht an die Wandung (72) des Reaktors (5) andrücken und durch ein Zerwalzen auf der Wandung (72) des Reaktors (5) zerkleinern.

## Claims

1. Process for obtaining combustible fuels and gases from organic materials (1), where the organic materials (1) are thermally decomposed to form the combustible fuels and gases with formation of carbon, wherein
the carbon produced in the thermal decomposition in the interior of a decomposition reactor (5) is reacted in a water vapour atmosphere in a synthesis process in a synthesis reactor (10) following the decomposition to give carbon monoxide and hydrogen, the thermal decomposition is carried out as an anaerobic process, a mixture of pure carbon and inorganic material formed in the thermal decomposition of the organic materials (1) goes directly, without cooling and intermediate storage, via a gastight lock (9) from the decomposition reactor to the synthesis reactor (10) and a gas formed in the decomposition in the decomposition reactor (5) is discharged via a gas outlet (11) from the decomposition reactor (5) and treated further separately, the carbon produced in the thermal decomposition of the organic materials (1) in the decomposition reactor (5) is reacted anaerobically in the synthesis process in the water vapour atmosphere in a temperature range from 850°C to 1000°C in the synthesis reactor (10) taking place spatially and temporally after the decomposition, the thermal decomposition of the organic materials and the synthesis process proceed as endothermic processes and the energy required for this purpose is supplied allothermically to the process by being introduced indirectly via walls of the reactors (5, 10) and/or via a heat transfer medium conveyed in heating coils into the respective reaction space and furnace sections or furnaces which are separated from one another in a gastight manner are used as reactors (5, 10).

2. Process according to Claim 1, **characterized in that** tube furnaces are used as reactors (5, 10).

3. Process according to Claim 1 or 2, **characterized in that** the organic materials (1) and the carbon are conveyed continuously, in particular with the aid of transport screws (6, 21, 60, 73) and/or by means of furnace rotation, during the thermal decomposition and the synthesis process.

4. Process according to any of Claims 1 to 3, **characterized in that** plant residues such as wood or compost, biomass, domestic waste, polymer wastes, sewage sludges, meat wastes, used automobile tyres and the like are used to form the combustible fuels and gases, where, in particular, the organic materials (1) used to form the combustible fuels and gases contain from 5% to 50%, preferably from 15% to 20%, of moisture, which is preferably set by means of a drying step preceding the thermal decomposition and, in particular, the organic materials (1) used to form the combustible fuels and gases are comminuted to form particles, in particular having an average particle size in the range from 2 mm to 5 mm, before the decomposition, with a size of the particles in three dimensions of the particles preferably being less than 100 µm.

5. Process according to any of Claims 1 to 4, **characterized in that** functional additives are introduced into the process during the thermal decomposition of the organic materials (1).

6. Process according to any of Claims 1 to 5, **characterized in that** the entire carbon produced in the thermal decomposition is reacted in the synthesis process, with, in particular, only inorganic ash products formed in the decomposition being discharged as residual waste.

7. Process according to any of Claims 1 to 6, **characterized in that** the combustible fuels and gases formed by the thermal decomposition and the carbon monoxide/hydrogen gas mixture formed in the synthesis process are treated further separately by being in each case condensed and/or subjected to a gas scrub (16, 28), where, in particular, oils, in particular vegetable oils, preferably rapeseed oil, are used as scrubbing liquids in a gas scrub (16) of the gases formed by the thermal decomposition and, in particular after a gas scrub (16) of the gases formed by the thermal decomposition and/or of the carbon monoxide/hydrogen mixture, a scrubbing liquid loaded with solids, in particular with carbon, is fed as starting material to the process of the thermal decomposition of the organic materials (1), in particular in order to increase the flowability thereof.

8. Process according to any of Claims 1 to 7, **characterized in that** the carbon monoxide formed in the synthesis process is reacted catalytically with further water vapour in a water gas shift process in the temperature range from 250°C to 450°C to give carbon dioxide and further hydrogen, with, in particular, the carbon dioxide formed in the water gas shift process being separated off from the hydrogen, in particular by cooling to below -60°C.

9. Process according to any of Claims 1 to 8, **characterized in that** the organic materials (1) are introduced under protective gas into the process of the thermal decomposition.

10. Process according to any of Claims 1 to 9, **characterized in that** the thermal decomposition of the organic materials (1) is carried out as flash pyrolysis in the temperature range from 300°C to 600°C, in particular at about 475°C, forming, based on 100% dry mass of the organic materials, from about 75% to 85% of combustible fuels and gases and from about 15% to 25% of carbon.

11. Process according to any of Claims 1 to 9, **characterized in that** the thermal decomposition of the organic materials (1) is carried out as monocarbon thermolysis in the temperature range from 650°C to 800°C, forming, based on 100% dry mass of the organic materials, predominantly CO, H₂, CH₄ and carbon.

12. Process according to any of Claims 1 to 11, **characterized in that** at least more than 80%, preferably more than 95%, of the energy required for the thermal decomposition of the organic materials (1) and for the synthesis process is provided by combustion of the combustible fuels and gases obtained from the organic materials (1) and/or by heat evolved in a water gas shift process.

13. Apparatus for carrying out a process according to any of Claims 1 to 12, comprising a reactor (5) for the thermal decomposition of organic materials (1) to form combustible fuels and gases with formation of carbon, wherein the reactor (5) for the thermal decomposition is followed technologically by a synthesis reactor (10) for forming carbon monoxide and hydrogen from water vapour and the carbon formed in the reactor (5) for the thermal decomposition, the reactors (5, 10) are furnace sections or furnaces which are separated from one another in a gastight manner and are connected to one another via a gastight lock (9) for the introduction of the carbon from the reactor (5) for the thermal decomposition into the synthesis reactor (10), the reactor (5) for the thermal decomposition has a gas outlet (11) for discharging the gases formed therein with connected gas cooler (12) and the reactors (5, 10) are heatable indirectly in the respective reaction space via their walls and/or by means of heat transfer media conveyed in heating coils.

14. Apparatus according to Claim 13, **characterized in that** the reactors (5, 10) are arranged above one another so that the carbon can flow under its own weight from the reactor (5) for the thermal decomposition into the synthesis reactor (10).

15. Apparatus according to Claim 13 or 14, **characterized in that**, at least in one reactor (5, 10), here is arranged at least one axially extending transport screw (6, 21, 60, 73) which firstly moves the organic materials (1), inorganic materials and/or the carbon through the reactor (5, 10) and secondly scrapes them off the walls (59) of the reactor (5, 10) and circulates them, where, in particular, the at least one transport screw (6, 21, 60, 73) has, preferably in the reactor (5) for the thermal decomposition, transverse bars (62), in particular having an approximately trapezoidal cross section, which extend at least in regions longitudinally to a housing of the reactor (5) and have such a shape and arrangement that they divert and/or fluidize the organic materials (1), the inorganic materials and/or the carbon during movement through the reactor (5) and/or scrape them off a wall (59) of the reactor (5), and/or the at least one transport screw (6, 21, 60, 73) has, preferably in the reactor (5) for the thermal decomposition, longitudinal bars (61, 64, 66, 69), in particular having a wing-like shape and in cross section an approximately crescent shape, and which extend longitudinally to a housing of the reactor (5), and which are arranged obliquely to radial jets through the reactor and are shaped and arranged in such a way that they distribute the organic materials (1), the inorganic materials and/or the carbon in a layer (67) having a thickness of a few millimetres on the wall of the reactor during movement through the reactor (5) and press against the wall (59, 63) of the reactor (5), and/or the at least one transport screw (6, 21, 60, 73) has, preferably in the reactor (5) for the thermal decomposition, longitudinal bars which extend longitudinally to a housing of the reactor (5) and are configured as freely movable, in the radial direction, contact rollers (75) and are fastened to the transport screw (6, 21, 60, 73) and configured so that they press the organic materials (1), the inorganic materials and/or the carbon in a layer having a thickness of a few millimetres against the wall (72) of the reactor (5) and comminute them by rolling against the wall (72) of the reactor (5).

## Revendications

1. Procédé d'obtention de carburants et gaz combustibles à partir de substances organiques (1), les substances organiques (1) étant décomposées thermiquement avec formation des carburants et gaz combustibles et avec formation de carbone,
le carbone formé dans l'espace intérieur d'un réacteur de décomposition (5) lors de la décomposition thermique étant transformé en monoxyde de carbone et hydrogène par un procédé de synthèse en aval de la décomposition dans un réacteur de synthèse (10) dans une atmosphère de vapeur d'eau, la décomposition thermique étant réalisée sous la forme d'un procédé anaérobie, un mélange de carbone pur et de matière inorganique formé lors de la décomposition thermique des substances organiques (1) passant depuis le réacteur de décomposition directement, sans refroidissement ni stockage intermédiaire, dans le réacteur de synthèse (10), et un gaz formé lors de la décomposition dans le réacteur de décomposition (5) étant découplé du réacteur de décomposition (5) par une sortie de gaz (11) et traité séparément, le carbone formé lors de la décomposition thermique des substances organiques (1) dans le réacteur de décomposition (5) étant mis en réaction de manière anaérobie dans le réacteur de synthèse (10) dans le procédé de synthèse en aval de la décomposition dans l'espace et dans le temps dans l'atmosphère de vapeur d'eau dans une plage de température allant de 850 °C à 1 000 °C, la décomposition thermique des substances organiques et le procédé de synthèse se déroulant sous la forme de procédés endothermiques, et l'énergie nécessaire pour cela étant introduite dans le procédé de manière allothermique, par couplage de celle-ci indirectement par des parois des réacteurs (5, 10) et/ou par un caloporteur mis en circulation dans des serpentins de chauffage dans la chambre de réaction respective, et des sections de four ou des fours séparés l'un de l'autre de manière étanche aux gaz étant utilisés en tant que réacteurs (5, 10).

2. Procédé selon la revendication 1, **caractérisé en ce que** des fours tubulaires sont utilisés en tant que réacteurs (5, 10).

3. Procédé selon la revendication 1 ou 2, **caractérisé en ce que** les substances organiques (1) et le carbone sont transportés en continu, notamment à l'aide de vis de transport (6, 21, 60, 73) et/ou par rotation du four, pendant la décomposition thermique et le procédé de synthèse.

4. Procédé selon l'une quelconque des revendications 1 à 3, **caractérisé en ce que** des résidus végétaux, tels que du bois ou du compost, une biomasse, des ordures ménagères, des déchets de plastique, des boues d'épuration, des déchets de viande, des pneus automobiles usagés et analogues sont utilisés en tant que substances organiques (1) pour la formation des carburants et gaz combustibles, les substances organiques (1) utilisées pour la formation des carburants et gaz combustibles contenant notamment 5 % à 50 %, de préférence 15 % à 20 %, d'humidité, qui est de préférence ajustée par un séchage en amont de la décomposition thermique, et les substances organiques (1) utilisées pour la formation des carburants et gaz combustibles étant notamment broyées en particules avant la décomposition, notamment d'une taille de particule moyenne dans la plage allant de 2 mm à 5 mm, une dimension des particules dans une dimension de l'espace des particules étant de préférence inférieure à 100 µm.

5. Procédé selon l'une quelconque des revendications 1 à 4, **caractérisé en ce que** des additifs fonctionnels sont introduits dans le procédé pendant la décomposition thermique des substances organiques (1).

6. Procédé selon l'une quelconque des revendications 1 à 5, **caractérisé en ce que** la totalité du carbone formé lors de la décomposition thermique est mis en réaction dans le procédé de synthèse, seuls les produits de cendre inorganiques formés lors de la décomposition étant notamment déchargés en tant que matières résiduelles.

7. Procédé selon l'une quelconque des revendications 1 à 6, **caractérisé en ce que** les carburants et gaz combustibles formés par la décomposition thermique et le mélange gazeux de monoxyde de carbone et d'hydrogène formé lors du procédé de synthèse sont traités séparément, par condensation de ceux-ci et/ou soumission de ceux-ci à une épuration des gaz (16, 28), des huiles, notamment des huiles végétales, de préférence de l'huile de colza, étant notamment utilisées lors d'une épuration (16) des gaz formés par la décomposition thermique en tant que liquides de lavage, et, après une épuration (16) des gaz formés par la décomposition thermique et/ou du mélange de monoxyde de carbone et d'hydrogène, un liquide de lavage chargé avec un solide, notamment avec du carbone, étant notamment introduit dans le procédé de décomposition thermique des substances organiques (1) en tant que matériau de départ, notamment pour augmenter sa fluidité.

8. Procédé selon l'une quelconque des revendications 1 à 7, **caractérisé en ce que** le monoxyde de carbone formé lors du procédé de synthèse est transformé catalytiquement en dioxyde de carbone et hydrogène supplémentaire par un procédé de conversion du gaz à l'eau dans une plage de température allant de 250 °C à 450 °C avec de la vapeur d'eau supplémentaire, le dioxyde de carbone formé dans le procédé de conversion du gaz à l'eau étant notamment séparé de l'hydrogène, notamment par refroidissement en dessous de -60 °C.

9. Procédé selon l'une quelconque des revendications 1 à 8, **caractérisé en ce que** les substances organiques (1) sont introduites dans le procédé de décomposition thermique sous un gaz protecteur.

10. Procédé selon l'une quelconque des revendications 1 à 9, **caractérisé en ce que** la décomposition thermique des substances organiques (1) a lieu sous la forme d'une pyrolyse rapide dans une plage de température allant de 300 °C à 600 °C, notamment à environ 475 °C, environ 75 % à 85 % de carburants et gaz combustibles et environ 15 % à 25 % de carbone se formant par rapport à 100 % de masse sèche des substances organiques.

11. Procédé selon l'une quelconque des revendications 1 à 9, **caractérisé en ce que** la décomposition thermique des substances organiques (1) a lieu sous la forme d'une thermolyse de monocarbone dans une plage de température allant de 650 °C à 800 °C, essentiellement du CO, de l'H₂, du CH₄ et du carbone se formant par rapport à 100 % de masse sèche des substances organiques.

12. Procédé selon l'une quelconque des revendications 1 à 11, **caractérisé en ce que** l'énergie nécessaire pour la décomposition thermique des substances organiques (1) et pour le procédé de synthèse est mise à disposition au moins à hauteur de plus de 80 %, de préférence de plus de 95 %, par combustion des carburants et gaz combustibles obtenus à partir des substances organiques (1) et/ou par la chaleur formée dans un procédé de conversion du gaz à l'eau.

13. Dispositif pour la réalisation d'un procédé selon l'une quelconque des revendications 1 à 12, comprenant un réacteur (5) pour la décomposition thermique de substances organiques (1) avec formation de carburants et gaz combustibles et avec formation de carbone, un réacteur de synthèse (10) pour la formation de monoxyde de carbone et d'hydrogène à partir de vapeur d'eau et à partir du carbone formé dans le réacteur (5) pour la décomposition thermique étant raccordé techniquement en aval du réacteur (5) pour la décomposition thermique, les réacteurs (5, 10) étant des sections de four ou des fours séparés l'un de l'autre de manière étanche aux gaz, qui sont reliés l'un avec l'autre par une écluse étanche aux gaz (9) pour l'introduction du carbone issu du réacteur (5) pour la décomposition thermique dans le réacteur de synthèse (10), le réacteur (5) pour la décomposition thermique comprenant une sortie de gaz (11) pour le découplage des gaz formés dans celui-ci, avec un refroidisseur de gaz raccordé (12), les réacteurs (5, 10) pouvant être chauffés indirectement par leurs parois et/ou par un caloporteur mis en circulation dans des serpentins de chauffage dans la chambre de réaction respective.

14. Dispositif selon la revendication 13, **caractérisé en ce que** les réacteurs (5, 10) sont agencés l'un sur l'autre, de telle sorte que le carbone puisse s'écouler depuis le réacteur (5) pour la décomposition thermique dans le réacteur de synthèse (10) sous l'effet de son propre poids.

15. Dispositif selon la revendication 13 ou 14, **caractérisé en ce qu'**au moins une vis de transport s'étendant axialement (6, 21, 60, 73) est agencée au moins dans un réacteur (5, 10), qui d'une part déplace les substances organiques (1), les substances inorganiques et/ou le carbone dans le réacteur (5, 10) et d'autre part racle et lamine les parois (59) du réacteur (5, 10), ladite au moins une vis de transport (6, 21, 60, 73), de préférence dans le réacteur (5) pour la décomposition thermique, comprenant notamment des traverses (62), notamment de forme approximativement trapézoïdale dans la section transversale, qui s'étendent au moins en zones longitudinalement par rapport à un boîtier du réacteur (5), qui sont dimensionnées et agencées de manière à retourner, faire tourbillonner et/ou racler sur une paroi (59) du réacteur (5) les substances organiques (1), les substances inorganiques et/ou le carbone lors d'un déplacement dans le réacteur (5), et/ou ladite au moins une vis de transport (6, 21, 60, 73), de préférence dans le réacteur (5) pour la décomposition thermique, comprenant des traverses longitudinales (61, 64, 66, 69) agencées en biais par rapport aux rayons dans le réacteur, approximativement sous la forme de faucille dans la section transversale, notamment à la manière d'une ailette, qui s'étendent longitudinalement par rapport à un boîtier du réacteur (5), qui sont dimensionnées et agencées de manière à répartir les substances organiques (1), les substances inorganiques et/ou le carbone lors d'un déplacement dans le réacteur (5) en une couche (67) d'une épaisseur de quelques millimètres sur la paroi du réacteur, et à les presser sur la paroi (59, 63) du réacteur (5), et/ou ladite au moins une vis de transport (6, 21, 60, 73), de préférence dans le réacteur (5) pour la décomposition thermique, comprenant des traverses longitudinales qui s'étendent longitudinalement par rapport à un boîtier du réacteur (5), qui sont configurées sous la forme de rouleaux presseurs (75) librement mobiles dans la direction radiale, et qui sont fixés sur la vis de transport (6, 21, 60, 73) et réalisés de manière à presser les substances organiques (1), les substances inorganiques et/ou le carbone en une couche d'une épaisseur de quelques millimètres sur la paroi (72) du réacteur (5), et à les broyer par laminage sur la paroi (72) du réacteur (5).
